# FASCICULE DE BREVET EUROPEEN

(11) **EP 3 333 640 B1**
(45) Date de publication et mention de la délivrance du brevet: **30.03.2022**
(21) Numéro de dépôt: 17151406.0
(22) Date de dépôt: 13.01.2017
(51) Int. Cl.: G04B 19/23

(54) **MECANISME D'EQUATION DU TEMPS MARCHANTE COMMANDE PAR UN DISPOSITIF DIFFERENTIEL**
MECHANISMUS DER WANDERNDEN ZEITGLEICHUNG, DER DURCH EINE DIFFERENZIALVORRICHTUNG GESTEUERT WIRD
RUNNING TIME EQUATION MECHANISM CONTROLLED BY A DIFFERENTIAL DEVICE

(30) Priorité: 08.12.2016 EP 16202829
(43) Date de publication de la demande: 13.06.2018
(73) Titulaire: Montres Breguet S.A., 1344 L'Abbaye (CH)
(72) Inventeur: Dauby, Sylvain, 1347 Le Sentier (CH); Zaugg, Alain, 1347 Le Sentier (CH)
(74) Mandataire: Supper, Marc

(56) Documents cités:
- EP-A1- 0 509 959
- EP-A1- 1 792 235
- EP-B1- 1 483 630
- EP-B1- 1 792 235
- EP-B1- 2 820 486
- CH-A5- 696 218
- CH-B1- 698 613

## Description

### Domaine technique de l'invention

La présente invention a pour objet un mécanisme d'équation du temps marchante pour une pièce d'horlogerie. Plus précisément, l'invention concerne un mécanisme d'équation du temps marchante entraînant une aiguille des minutes du temps vrai concentrique à une aiguille des heures.

### Arrière-plan technologique de l'invention

Comme on le sait, il existe un écart entre le temps solaire vrai qui correspond à la durée qui s'écoule entre deux passages au zénith consécutifs du Soleil au méridien d'un même lieu, et le temps solaire moyen ou temps civil qui est la moyenne, faite sur l'année, de la durée de tous les jours solaires vrais. Cette différence entre le temps civil et le temps vrai atteint +14 min 22 s le 11 février, et -16 min 23 s le 4 novembre. Ces valeurs varient peu d'année en année.

Pour indiquer l'écart de temps entre le temps civil et le temps vrai, certaines pièces d'horlogerie comportent, en plus de l'aiguille qui indique la minute du temps civil, un mécanisme dit d'équation du temps qui comprend une aiguille qui se déplace en regard d'une échelle graduée pour indiquer la différence entre la minute du temps civil et la minute du temps solaire pour un jour donné. Cette aiguille des minutes du temps vrai est actionnée par une came d'équation du temps dont le profil est déterminé par la différence entre le temps solaire moyen et le temps solaire vrai pour tous les jours de l'année.

Un autre mécanisme pour indiquer l'écart de temps entre le temps civil et le temps vrai est connu sous le nom d'équation du temps marchante. L'aiguillage d'une pièce d'horlogerie équipée d'un mécanisme d'équation du temps marchante comporte deux aiguilles des minutes concentriques, l'une indiquant la minute du temps civil, et l'autre indiquant la minute du temps vrai. A tout instant, l'écart entre l'aiguille des minutes du temps civil et l'aiguille des minutes du temps vrai est déterminé par la différence entre le temps solaire moyen et le temps solaire vrai pour le jour de l'année considéré. Comme dans le cas du mécanisme d'équation du temps, l'aiguille des minutes du temps vrai d'un mécanisme d'équation du temps marchante est actionnée par une came d'équation du temps.

La came d'équation du temps est entraînée en rotation à raison d'une révolution par an à partir d'un mécanisme de quantième qui peut être simple ou perpétuel. Le quantième simple est un mécanisme agencé pour indiquer le jour de la semaine, le quantième du mois, le mois de l'année ou encore les phases de la Lune, mais qui ne tient pas compte de la variation du nombre de jours dans le mois (mois de 28, 29 ou 30 jours). En d'autres termes, l'utilisateur d'une montre possédant un mécanisme de quantième simple devra effectuer une correction manuelle toutes les fins de mois qui comptent moins de 31 jours. Par exemple, le 28 février ou le 30 avril, il faudra effectuer une intervention manuelle. En ce qui concerne le mécanisme de quantième perpétuel, il permet, comme un mécanisme de quantième simple, d'indiquer le jour, le quantième, le mois et les phases de la Lune. Mais à la différence d'un mécanisme de quantième simple, un mécanisme de quantième perpétuel tient automatiquement compte de la longueur des mois (28, 29 et 30 jours), et ceci sans intervention manuelle. Un mécanisme de quantième perpétuel tient donc automatiquement compte des années bissextiles.

Un exemple d'un mécanisme d'équation du temps marchante est divulgué par la demande de brevet européen EP 1 286 233 A1 au nom de la Demanderesse. La figure 1 annexée à la présente demande de brevet est reprise de la demande de brevet européen EP 1 286 233 A1 mentionnée ci-dessus et illustre un mécanisme d'équation du temps marchante mû par un dispositif différentiel.

Sur cette figure est notamment visible une came d'équation du temps 1 dont le profil est déterminé par la différence, pour chaque jour de l'année, entre le temps solaire moyen ou temps civil et le temps solaire vrai. Cette came d'équation du temps 1 est entraînée en rotation à raison d'une révolution par an à partir d'un mécanisme de quantième simple ou perpétuel que comporte la pièce d'horlogerie. La came d'équation du temps 1 porte un disque des mois 2 qui tourne à la même vitesse qu'elle et qui permet de faire coïncider la position de cette came d'équation du temps 1 avec la date indiquée par le mécanisme de quantième afin que l'aiguille des minutes du temps solaire 4 indique le décalage exact entre la minute du temps civil et la minute du temps solaire.

Le mécanisme de quantième, simple ou perpétuel, peut être de tout type connu et ne sera pas décrit ici dans sa totalité. Il suffit, en effet, pour une bonne compréhension, de savoir que ce mécanisme de quantième entraîne la came d'équation du temps 1 à raison d'un tour complet par an. On a cependant représenté, à titre illustratif seulement, un mobile de quantième 6 entraînant une aiguille 8 qui indique la date (de 1 à 31). Ce mobile de quantième 6 tourne à raison d'un tour complet par mois. Il est actionné par le mécanisme de quantième et entraîne la came d'équation du temps 1 via une roue de renvoi intermédiaire de quantième 10 qui permet d'inverser le sens de rotation, et un mobile de réduction 12 qui permet de réduire la vitesse de rotation d'un tour complet par mois à un tour complet par an.

L'aiguille des minutes du temps solaire 4 est entraînée par un dispositif à engrenage différentiel 14 qui a pour entrées respectives un rouage entraînant une aiguille des minutes du temps civil 18, et un râteau 20 qui coopère avec la came d'équation du temps 1 (sur la figure 1, le râteau 20 est représenté dans ses deux positions extrêmes, une fois en trait plein, et l'autre fois en trait mixte). Plus précisément, comme cela est visible sur la figure 1, le dispositif à engrenage différentiel 14 comprend au moins un et, préférentiellement, deux pignons satellites 22 entraînés par la minuterie du mouvement d'horlogerie de la montre. Ces deux pignons satellites 22 sont aptes à tourner sur eux-mêmes et à rouler sur la denture intérieure 24 d'une roue d'équation du temps 26. Cette dernière présente également sur son pourtour extérieur un premier secteur denté 28 par lequel elle coopère avec un second secteur denté 30 dont est muni le râteau 20 à l'une de ses extrémités. Ce râteau 20 est soumis à l'action de rappel d'un ressort (non représenté) fixé au bâti de la montre et qui tend à appliquer un palpeur 32 formant l'autre extrémité du râteau 20 contre le profil de la came d'équation du temps 1. Le rouage d'affichage du temps solaire comprend quant à lui un pignon d'affichage du temps solaire 34 placé au centre du dispositif à engrenage différentiel 14. Ce pignon d'affichage du temps solaire 34 engrène d'une part avec les pignons satellites 22, et porte d'autre part une roue d'affichage du temps solaire 38 qui engrène avec une chaussée 40 sur le canon de laquelle est chassée l'aiguille des minutes du temps solaire 4. Ce rouage 38, 40 permet de ramener l'affichage de la minute solaire au centre 42 du mouvement d'horlogerie de la montre, de façon que l'aiguille des minutes du temps solaire 4 soit concentrique à l'aiguille des minutes du temps civil 18.

Le mécanisme d'équation du temps marchante qui vient d'être décrit fonctionne de la manière suivante.

En régime de fonctionnement normal de la montre, la came d'équation du temps 1, le râteau 20 et donc la roue d'équation du temps 26 sont immobiles. Par contre, les pignons satellites 22 sont entraînés par le mouvement d'horlogerie de la montre. Ils tournent donc sur eux-mêmes et roulent sur la denture intérieure 24 de la roue d'équation du temps 26, entraînant le pignon d'affichage du temps solaire 34 en rotation, ce qui permet à l'aiguille des minutes du temps solaire 4 de tourner de façon concomitante à l'aiguille des minutes du temps civil 18. L'écart entre l'aiguille des minutes du temps solaire 4 et l'aiguille des minutes du temps civil 18 reste donc constant sur une période de 24 heures.

Une fois par jour, aux environs de minuit, la came d'équation du temps 1 pivote, entraînée par le mécanisme de quantième qui fait passer le calendrier d'un jour au jour suivant. A ce moment précis, le palpeur 32 qui est en contact avec le profil de la came d'équation du temps 1 fait pivoter à son tour le râteau 20. Ce râteau 20, en pivotant, entraîne la roue d'équation du temps 26 en rotation. Les pignons satellites 22 étant, durant ce bref intervalle de temps, sensiblement immobiles (ils font un tour complet sur eux-mêmes en 1 heure), tournent sur eux-mêmes en étant entraînés en rotation par la roue d'équation du temps 26, et entraînent à leur tour le pignon d'affichage du temps solaire 34 de façon à ajuster de nouveau exactement la position de l'aiguille des minutes du temps solaire.

Le mécanisme d'équation du temps marchante décrit ci-dessus permet donc, au moyen d'une aiguille des minutes du temps civil et d'une aiguille des minutes du temps solaire, d'afficher à tout moment l'écart de temps entre le temps solaire moyen et le temps vrai.

On s'est néanmoins rendu compte à l'usage que la lecture du temps civil, respectivement du temps vrai, n'était pas des plus commode. En effet, si, avec un mécanisme dans lequel l'aiguille des minutes du temps civil et l'aiguille des minutes du temps vrai sont concentriques, on peut aisément apprécier l'écart de temps qui sépare la minute du temps civil et la minute du temps vrai, il est par contre plus malcommode de lire sur sa montre l'heure qu'il est, qu'il s'agisse de l'heure civile ou de l'heure solaire. En effet, l'utilisateur est souvent obligé de se remémorer laquelle des aiguilles des minutes correspond au temps civil et au temps solaire, même si l'aiguille des minutes du temps vrai porte un symbole pour la différencier de l'aiguille des minutes du temps civil. Puis, après avoir identifié l'aiguille des minutes du temps civil, l'utilisateur doit encore produire un effort pour reconstituer mentalement le temps civil en repérant les positions respectives de l'aiguille des heures du temps civil et de l'aiguille des minutes du temps civil. On comprendra que ceci n'est pas très commode pour un utilisateur qui souhaite lire l'heure sur sa montre d'un rapide coup d'œil. En outre, à certaines périodes de l'année, lorsque la différence entre la minute du temps civil et la minute du temps vrai est faible, il est difficile d'apprécier visuellement cette différence du fait de la concentricité des deux aiguilles des minutes du temps civil et des minutes du temps vrai.

Le document CH698613 B1 décrit un dispositif d'équation de temps marchante comprenant un mécanisme différentiel.

### Résumé de l'invention

La présente invention a pour but de pallier les problèmes décrits ci-dessus ainsi que d'autres encore en procurant un mécanisme d'équation du temps marchante commandé par un dispositif à engrenage différentiel qui soit notamment plus simple à lire.

A cet effet, la présente invention a pour objet un mécanisme d'équation du temps marchante selon la revendication indépendante 1.

Conformément à d'autres caractéristiques de l'invention qui font l'objet des revendications dépendantes :
- le mobile satellite réducteur permet de réduire la vitesse de rotation d'un tour complet par heure à un tour complet par douze heures, et le mobile satellite multiplicateur permet d'augmenter la vitesse de rotation d'un tour complet en douze heures à un tour complet par heure ;
- le mobile satellite réducteur et le mobile satellite multiplicateur tournent sur eux-mêmes en décrivant une trajectoire circulaire centrée sur le canon des minutes du temps vrai ;
- le mobile satellite réducteur et le mobile satellite multiplicateur se trouvent à égale distance du canon des minutes du temps vrai ;
- le mobile satellite réducteur et le mobile satellite multiplicateur sont portés libres en rotation par un bâti de différentiel dont le canon des heures du temps civil est solidaire ;
- le mobile satellite réducteur et le mobile satellite multiplicateur sont montés pivotants autour d'une première goupille, respectivement d'une seconde goupille, fixées dans le bâti de différentiel ;
- le mobile satellite réducteur comprend une première roue de satellite solidaire d'un premier pignon de satellite ;
- le pignon de chaussée engrène avec la première roue de satellite, et le premier pignon de satellite roule sur une première denture intérieure d'une couronne de différentiel fixe, ce qui a pour effet de faire tourner le bâti de différentiel ;
- le mobile satellite multiplicateur comprend une seconde roue de satellite solidaire d'un second pignon de satellite ;
- la seconde roue de satellite engrène avec le canon des minutes du temps vrai, et le second pignon de satellite roule sur une seconde denture intérieure d'une couronne de différentiel mobile qui est reliée cinématiquement à la came d'équation du temps ;
- la couronne de différentiel mobile est commandée en pivotement par un levier d'équation du temps muni d'un bec palpeur par l'intermédiaire duquel le levier d'équation du temps suit le profil de la came d'équation du temps ;
- le levier d'équation du temps est maintenu en appui élastique contre le profil de la came d'équation du temps par un ressort ;
   le levier d'équation du temps est pourvu d'une première dent en prise avec une seconde dent correspondante prévue sur la couronne de différentiel mobile pour commander le déplacement de cette dernière ;
- le bâti de différentiel comprend un bâti supérieur fixé sur un bâti inférieur au moyen d'au moins une vis.

Grâce à ces caractéristiques, la présente invention procure un mécanisme d'équation du temps marchante dont l'aiguillage est seulement formé d'une aiguille des minutes du temps vrai concentrique à une aiguille des heures du temps civil. En l'absence d'une aiguille des minutes du temps civil, la lecture du temps solaire est donc immédiate. En particulier, le problème de lecture du temps solaire les jours où l'écart entre la minute du temps civil et la minute du temps solaire est faible ne se pose pas. Par ailleurs, il peut être prévu, à part de l'aiguillage du temps solaire, un aiguillage du temps civil supplémentaire formé classiquement d'une aiguille des heures du supplémentaire temps civil et d'une aiguille des minutes du temps civil concentriques. Dans ce cas là aussi, la lecture du temps civil est immédiate et l'utilisateur n'a pas à effectuer d'opération mentale pour distinguer l'aiguille des minutes du temps civil de l'aiguille des minutes du temps solaire, puis reconstituer l'heure civile par appréciation de l'écart entre l'aiguille des heures du temps civil et l'aiguille des minutes du temps civil.

### Brève description des figures

D'autres caractéristiques et avantages de la présente invention ressortiront plus clairement de la description détaillée qui suit d'un exemple de réalisation d'un dispositif d'équation du temps marchante selon l'invention, cet exemple étant donné à titre purement illustratif et non limitatif seulement en liaison avec le dessin annexé sur lequel :
- la figure 1, déjà citée, est une vue d'un mécanisme d'équation du temps marchante selon l'art antérieur mû par un dispositif différentiel ;
- la figure 2 est une vue de dessus du dispositif d'équation marchante selon l'invention ;
- la figure 3 est une vue en coupe d'un mécanisme d'affichage du temps solaire et d'un mécanisme d'affichage du temps civil tous deux situés du même côté d'un cadran d'une pièce d'horlogerie, et
- la figure 4 est une vue en coupe d'un mécanisme d'affichage du temps solaire et d'un mécanisme d'affichage du temps civil situés pour l'un du côté d'un cadran d'une pièce d'horlogerie, et pour l'autre du côté d'un fond de la pièce d'horlogerie.

### Description détaillée d'un mode de réalisation de l'invention

La présente invention procède de l'idée générale inventive qui consiste à procurer un mécanisme d'équation du temps marchante comprenant un aiguillage dont le rôle est d'indiquer le temps solaire ou temps vrai au moyen d'une aiguille des heures du temps civil et d'une aiguille des minutes du temps vrai concentrique à l'aiguille des heures du temps civil, l'aiguillage étant dépourvu d'une aiguille des minutes du temps civil. Avec un tel agencement, la lecture du temps vrai est immédiate puisque l'utilisateur n'a pas besoin de faire la différence entre l'aiguille des minutes du temps civil et l'aiguille des minutes du temps vrai avant de pouvoir lire le temps solaire ou temps vrai. Dans le cas de la présente invention, on peut même parler d'un véritable affichage de l'heure solaire ou heure vraie puisque seule la minute du temps vrai diffère dans une certaine mesure de la minute du temps civil au cours de l'année, alors que l'heure vraie et l'heure civile sont identiques. L'aiguille des heures du temps civil se confond donc avec l'aiguille des heures du temps vrai, de sorte que l'indication fournie à l'utilisateur par l'aiguillage formé d'une aiguille des heures du temps civil et d'une aiguille des minutes du temps vrai concentriques correspond à l'heure vraie exacte. En outre, le dispositif d'affichage du temps solaire ou temps vrai selon l'invention peut être avantageusement complété par un aiguillage de l'heure civile comprenant une aiguille des heures et une aiguille des minutes concentriques et qui sont entraînées par la même chaussée que le dispositif d'affichage du temps vrai. Ainsi, l'utilisateur peut, d'un simple coup d'œil, lire le temps vrai et le temps civil de manière claire et précise.

La présente invention a pour but d'intégrer dans une pièce d'horlogerie telle qu'une montre-bracelet un mécanisme d'équation du temps marchante d'un nouveau genre dont l'aiguillage comporte une aiguille des minutes du temps vrai concentrique à une aiguille des heures du temps civil. A cet effet, et comme on peut le voir sur la figure 2, le mécanisme d'équation du temps marchante selon l'invention, désigné dans son ensemble par la référence numérique générale 44, comprend un aiguillage dont le rôle est d'indiquer le temps solaire ou temps vrai au moyen d'une aiguille des heures du temps civil 46 et d'une aiguille des minutes du temps vrai 50, concentrique à l'aiguille des heures du temps civil 46, et qui indique la minute du temps vrai. Pour permettre au porteur de la montre d'identifier facilement l'aiguille des minutes du temps vrai 50, cette dernière peut, par exemple, se terminer par une représentation du symbole astrologique du soleil 52. Comme on le verra plus en détail dans la suite de la présente description, la position exacte de l'aiguille des minutes du temps vrai 50 pour un jour donné peut être déterminée une fois en 24 heures, aux environs de minuit, ou bien être continûment ajustée.

On peut voir aussi sur la figure 2 une partie du mécanisme d'équation du temps marchante 44 selon l'invention, et notamment une came d'équation du temps 54 dont le profil, rappelons-le, est déterminé par la différence entre le temps solaire moyen ou temps civil, et le temps solaire ou temps vrai pour chacun des jours de l'année.

Toujours en liaison avec la figure 2, on voit que la came d'équation du temps 54 est fixée sur une roue d'équation du temps 56 qui est entraînée à raison d'un tour complet par an par un mécanisme de quantième simple ou perpétuel (non représenté) que comporte la pièce d'horlogerie. Ce mécanisme de quantième peut être de tout type connu et ne sera pas décrit ici en détail. Il suffit, en effet, pour la bonne compréhension de l'invention, de savoir que ce mécanisme de quantième entraîne la roue d'équation du temps 56 sur laquelle est fixée la came d'équation du temps 54 à raison d'un tour complet par an. Dans le cas où le mécanisme de quantième est également utilisé pour afficher la date, ce mécanisme de quantième peut comprendre une roue de quantième 58 qui tourne à raison d'un tour complet par mois en entraînant un indicateur de quantième 104. D'autre part, la roue d'équation du temps 56 est entraînée par la roue de quantième 58 via une roue de renvoi intermédiaire de quantième 60 permettant d'inverser le sens de rotation, et un mobile de réduction 62 qui permet de réduire la vitesse de rotation d'un tour complet par mois à un tour complet par an.

Conformément à l'invention, l'aiguille des minutes du temps vrai 50 est entraînée par un dispositif à engrenage différentiel 64 qui a pour entrées respectives (voir figure 3) un mobile 66 d'un rouage de finissage et un levier d'équation du temps 68. Le mobile 66 du rouage de finissage entraîne l'aiguille des heures du temps civil 46, tandis que le levier d'équation du temps 68 coopère avec la came d'équation du temps 54.

Plus précisément, comme visible sur la figure 3, un canon des heures du temps civil 70 est entraîné par le mobile 66 du rouage de finissage du mouvement d'horlogerie de la pièce d'horlogerie via une chaussée 72 fixée par exemple par chassage sur un pignon de chaussée 74. A son tour, le pignon de chaussée 74 entraîne un mobile satellite réducteur 76 formé d'une première roue de satellite 78 et d'un premier pignon de satellite 80 solidaire de la première roue de satellite 78.

Le mobile satellite réducteur 76 est monté pivotant autour d'une première goupille 82 fixée par exemple par chassage dans un bâti de différentiel 84 dont est solidaire le canon des heures du temps civil 70 sur lequel est chassée l'aiguille des heures du temps civil 46. Entraîné par le pignon de chaussée 74 via la première roue de satellite 78, le premier pignon de satellite 80 roule sur une première denture intérieure 86 d'une première couronne de différentiel 88 qui est portée par le mouvement d'horlogerie et qui est fixe. En roulant sur la première denture intérieure 86 de la couronne de différentiel fixe 88, le premier pignon de satellite 80 fait pivoter le bâti de différentiel 84 et donc le canon des heures du temps civil 70 qui est solidaire du bâti de différentiel 84. Par un choix judicieux des rapports d'engrenage entre le pignon de chaussée 74, la première roue de satellite 78, le premier pignon de satellite 80 et la couronne de différentiel fixe 88, on réalise une réduction de un douzième entre la minute du temps civil et l'heure du temps civil et l'on obtient ainsi l'affichage du temps civil. Autrement dit, le mobile satellite réducteur 76 permet, par une réduction de un douzième, de passer de la minute du temps civil à l'heure du temps civil.

Comme également visible sur la figure 3, un mobile satellite multiplicateur 90 est formé d'une seconde roue de satellite 92 et d'un second pignon de satellite 94 solidaire de la seconde roue de satellite 92. Le mobile satellite multiplicateur 90 est monté libre autour d'une seconde goupille 96 fixée par exemple par chassage dans le bâti de différentiel 84 dont est solidaire le canon des heures du temps civil 70. Quand le canon des heures du temps civil 70 et donc le bâti différentiel 84 tournent, ils entraînent la seconde goupille 96 et, par conséquent, le mobile satellite multiplicateur 90 dont le second pignon de satellite 94 roule sur une seconde denture intérieure 98 d'une couronne de différentiel mobile 100 dont on verra ci-dessous qu'elle est en prise avec la came d'équation du temps 54. La seconde roue de satellite 92 entraîne à son tour un canon des minutes du temps vrai 102 sur lequel est chassée l'aiguille des minutes du temps vrai 50. Par un choix judicieux des rapports d'engrenage entre le canon des heures du temps civil 70, la seconde roue de satellite 92, le second pignon de satellite 94 et la couronne de différentiel mobile 100, on réalise une multiplication par douze entre l'heure du temps civil et la minute du temps vrai et l'on obtient ainsi l'affichage de la minute du temps vrai. Autrement dit, le mobile satellite multiplicateur 90 permet, par une multiplication par douze, de passer de l'heure du temps civil à la minute du temps vrai.

Il découle de ce qui précède que le mobile satellite réducteur 76 et le mobile satellite multiplicateur 90 tournent sur eux-mêmes en décrivant une trajectoire circulaire centrée sur le canon des heures du temps civil 70. De préférence, le mobile satellite réducteur 76 et le mobile satellite multiplicateur 90 se déplacent sur un même cercle, centré sur le canon des heures du temps civil 70, en étant angulairement espacés.

La couronne de différentiel mobile 100 est commandée en pivotement par le levier d'équation du temps 68 muni d'un bec palpeur 106 par l'intermédiaire duquel le levier d'équation du temps 68 est en contact avec le profil de la came d'équation du temps 54. Ce levier d'équation du temps 68 est maintenu en appui élastique contre le profil de la came d'équation du temps 54 par un ressort 108. Ce levier d'équation du temps 68 est également pourvu d'une première dent 110 en prise avec une seconde dent 112 correspondante prévue sur la couronne de différentiel mobile 100 pour commander le déplacement de cette dernière. On comprend en effet qu'à un instant proche de minuit où le mécanisme de quantième change de date, il commande l'avance d'un pas de la roue de quantième 58. Durant ce bref instant où se produit le changement de date, le bâti de différentiel 84 et donc le canon des heures du temps civil 70 peuvent être considérés comme immobiles. En pivotant, la couronne de différentiel mobile 100 entraîne le second pignon de satellite 94 et donc la seconde roue de satellite 92 qui, à son tour, engrène avec le canon des minutes du temps vrai 102 sur lequel est chassée l'aiguille des minutes du temps vrai 50. La position de l'aiguille des minutes du temps vrai 50 est ainsi ajustée pour la journée à venir. Dans le cas d'un mécanisme de quantième traînant, la position de l'aiguille des minutes du temps vrai 50 est ajustée en continu.

En se référant à la figure 2, on voit qu'au moins une et préférentiellement deux vis 114 permettent de fermer le bâti de différentiel 84 sur un bâti inférieur de différentiel 116. Les bâtis de différentiel 84 et inférieur 116 tournent donc ensemble lorsque le dispositif à engrenage différentiel 64 selon l'invention fonctionne.

Comme également illustré à la figure 3, la chaussée 72 entraîne une seconde chaussée 118 via une roue de renvoi intermédiaire 120. Cette seconde chaussée 118 est montée fixe sur un canon des minutes du temps civil 122 sur lequel est chassée une aiguille des minutes du temps civil 124. Le canon des minutes du temps civil 122 entraîne via un second mobile réducteur 126 comprenant une roue réductrice 128 fixée sur un pignon réducteur 130 un second canon des heures du temps civil 132 sur lequel est chassée une seconde aiguille des heures du temps civil 134. Grâce à l'emploi de la roue de renvoi intermédiaire 120, l'affichage du temps civil au moyen de la seconde aiguille des heures du temps civil 134 et de l'aiguille des minutes du temps civil 124 tourne dans le bon sens au-dessus d'un cadran de montre 136. La roue de renvoi intermédiaire 120 permet également d'assurer un espacement suffisant entre l'affichage du temps solaire et l'affichage du temps vrai afin que ces deux affichages ne se gênent pas.

La lecture du temps civil est ainsi également immédiate et l'utilisateur n'a pas à effectuer d'opération mentale pour distinguer l'aiguille des minutes du temps civil de l'aiguille des minutes du temps solaire, puis reconstituer l'heure civile par appréciation de l'écart entre l'aiguille des heures du temps civil et l'aiguille des minutes du temps civil. En outre, on appréciera que l'on utilise la même prise de force pour produire la minute du temps vrai d'une part, et l'heure civile d'autre part, ce qui simplifie considérablement le montage.

Dans l'exemple illustré à la figure 3, le dispositif d'affichage du temps solaire ou temps vrai et le dispositif d'affichage du temps civil sont disposés du même côté du cadran de montre 136. Dans l'exemple illustré à la figure 4, le dispositif d'affichage du temps solaire ou temps vrai est disposé du côté du cadran de la montre 136, tandis que le dispositif d'affichage du temps civil est disposé du côté d'un fond 138 de la montre. On voit dans cet exemple de réalisation que l'on peut s'affranchir de la roue de renvoi intermédiaire 120 car il n'y a pas besoin de corriger le sens de rotation du second dispositif d'affichage du temps civil lorsqu'il est de l'autre côté de la montre.

Il va de soi que la présente invention n'est pas limitée au mode de réalisation qui vient d'être décrit et que diverses modifications et variantes simples peuvent être envisagées par l'homme du métier sans sortir du cadre de l'invention tel que défini par les revendications annexées.

### Nomenclature

- 1.: Came d'équation du temps
- 2.: Disque des mois
- 4.: Aiguille des minutes du temps solaire
- 6.: Mobile de quantième
- 8.: Aiguille
- 10.: Roue de renvoi intermédiaire de quantième
- 12.: Mobile de réduction
- 14.: Dispositif à engrenage différentiel
- 18.: Aiguille des minutes du temps civil
- 20.: Râteau
- 22.: Pignons satellites
- 24.: Denture intérieure
- 26.: Roue d'équation du temps
- 28.: Premier secteur denté
- 30.: Second secteur denté
- 32.: Palpeur
- 34.: Pignon d'affichage du temps solaire
- 38.: Roue d'affichage du temps solaire
- 40.: Chaussée
- 42.: Centre
- 44.: Mécanisme d'équation du temps marchante
- 46.: Aiguille des heures du temps civil
- 50.: Aiguille des minutes du temps vrai
- 52.: Symbole astrologique du soleil
- 54.: Came d'équation du temps
- 56.: Roue d'équation du temps
- 58.: Roue de quantième
- 60.: Roue de renvoi intermédiaire de quantième
- 62.: Mobile de réduction
- 64.: Dispositif à engrenage différentiel
- 66.: Mobile
- 68.: Levier d'équation du temps
- 70.: Canon des heures du temps civil
- 72.: Chaussée
- 74.: Pignon de chaussée
- 76.: Mobile satellite réducteur
- 78.: Première roue de satellite
- 80.: Premier pignon de satellite
- 82.: Première goupille
- 84.: Bâti de différentiel
- 86.: Première denture intérieure
- 88.: Couronne de différentiel fixe
- 90.: Mobile satellite multiplicateur
- 92.: Seconde roue de satellite
- 94.: Second pignon de satellite
- 96.: Seconde goupille
- 98.: Seconde denture intérieure
- 100.: Couronne de différentiel mobile
- 102.: Canon des minutes du temps vrai
- 104.: Indicateur de quantième
- 106.: Bec palpeur
- 108.: Ressort
- 110.: Première dent
- 112.: Seconde dent
- 114.: Vis
- 116.: Bâti inférieur de différentiel
- 118.: Seconde chaussée
- 120.: Roue de renvoi intermédiaire
- 122.: Canon des minutes du temps civil
- 124.: Aiguille des minutes du temps civil
- 126.: Second mobile réducteur
- 128.: Roue réductrice
- 130.: Pignon réducteur
- 132.: Second canon des heures du temps civil
- 134.: Seconde aiguille des heures du temps civil
- 136.: Cadran de montre
- 138.: Fond de la montre

## Revendications

1. Mécanisme d'équation du temps marchante comprenant un aiguillage dont le rôle est d'indiquer le temps solaire ou temps vrai uniquement au moyen d'une aiguille des heures du temps civil (46) et d'une aiguille des minutes du temps vrai (50) concentrique à l'aiguille des heures du temps civil (46), l'aiguillage étant dépourvu d'une aiguille des minutes du temps civil, l'aiguille des heures du temps civil (46) étant chassée sur un canon des heures civiles (70) qui est entraîné en rotation par un mouvement d'horlogerie et qui entraîne à son tour un canon des minutes du temps vrai (102) sur lequel est chassée l'aiguille des minutes du temps vrai (50), le mécanisme d'équation du temps marchante (44) comprenant également une came d'équation du temps (54) présentant un profil qui est déterminé par la différence, pour chaque jour de l'année, entre le temps solaire moyen ou temps civil, et le temps solaire ou temps vrai, cette came d'équation du temps (54) étant entraînée en rotation à raison d'une révolution par an par le mouvement d'horlogerie, la position de l'aiguille des minutes du temps vrai (50) étant déterminée par la position de la came d'équation du temps (54), le mécanisme d'équation du temps marchante comprenant également un dispositif à engrenage différentiel (64) dont une première entrée est constituée par une chaussée (72) qui est entraînée par le mouvement d'horlogerie et qui fait un tour en 1 heure, et dont une seconde entrée est constituée par la came d'équation du temps (54), le dispositif à engrenage différentiel (64) étant agencé de manière concentrique par rapport à l'aiguille des minutes du temps vrai (50), le dispositif à engrenage différentiel (64) comprenant un mobile satellite réducteur (76) via lequel un pignon de chaussée (74) sur lequel est fixée la chaussée (72) entraîne le canon des heures du temps civil (70) sur lequel est chassée l'aiguille des heures du temps civil (46), et un mobile satellite multiplicateur (90) via lequel le canon des heures du temps civil (70) entraîne le canon des minutes du temps vrai (102) sur lequel est chassée l'aiguille des minutes du temps vrai (50).

2. Mécanisme d'équation du temps marchante selon la revendication 1, **caractérisé en ce que** le mobile satellite réducteur (76) permet de réduire la vitesse de rotation d'un tour complet par heure à un tour complet par douze heures, et **en ce que** le mobile satellite multiplicateur (90) permet d'augmenter la vitesse de rotation d'un tour complet en douze heures à un tour complet par heure.

3. Mécanisme d'équation du temps marchante selon l'une des revendications 1 ou 2, **caractérisé en ce que** le mobile satellite réducteur (76) et le mobile satellite multiplicateur (90) tournent sur eux-mêmes en décrivant une trajectoire circulaire centrée sur le canon des minutes du temps vrai (102).

4. Mécanisme d'équation du temps marchante selon la revendication 3, **caractérisé en ce que** le mobile satellite réducteur (76) et le mobile satellite multiplicateur (90) se trouvent à égale distance du canon des minutes du temps vrai (102).

5. Mécanisme d'équation du temps marchante selon l'une des revendications 3 ou 4, **caractérisé en ce que** le mobile satellite réducteur (76) et le mobile satellite multiplicateur (90) sont portés libres en rotation par un bâti de différentiel (84) dont le canon des heures du temps civil (70) est solidaire.

6. Mécanisme d'équation du temps marchante selon la revendication 5, **caractérisé en ce que** le mobile satellite réducteur (76) est monté pivotant autour d'une première goupille (82), et le mobile satellite multiplicateur (90) est monté pivotant autour d'une seconde goupille (96), les première et seconde goupilles (82, 96) étant fixées dans le bâti de différentiel (84).

7. Mécanisme d'équation du temps marchante selon la revendication 6, **caractérisé en ce que** le mobile satellite réducteur (76) comprend une première roue de satellite (78) solidaire d'un premier pignon de satellite (80).

8. Mécanisme d'équation du temps marchante selon la revendication 7, **caractérisé en ce que** le pignon de chaussée (74) engrène avec la première roue de satellite (78), et **en ce que** le premier pignon de satellite (80) roule sur une première denture intérieure (86) d'une couronne de différentiel fixe (88), ce qui a pour effet de faire tourner le bâti de différentiel (84).

9. Mécanisme d'équation du temps marchante selon l'une quelconque des revendications 6 à 8, **caractérisé en ce que** le mobile satellite multiplicateur (90) comprend une seconde roue de satellite (92) solidaire d'un second pignon de satellite (94).

10. Mécanisme d'équation du temps marchante selon la revendication 9, **caractérisé en ce que** la seconde roue de satellite (92) engrène avec le canon des minutes du temps vrai (102), et **en ce que** le second pignon de satellite (94) roule sur une seconde denture intérieure (98) d'une couronne de différentiel mobile (100) qui est reliée cinématiquement à la came d'équation du temps (54).

11. Mécanisme d'équation du temps marchante selon la revendication 10, **caractérisé en ce que** la couronne de différentiel mobile (100) est commandée en pivotement par un levier d'équation du temps (68) muni d'un bec palpeur (106) par l'intermédiaire duquel le levier d'équation du temps (68) suit le profil de la came d'équation du temps (54).

12. Mécanisme d'équation du temps marchante selon la revendication 11, **caractérisé en ce que** le levier d'équation du temps (68) est maintenu en appui élastique contre le profil de la came d'équation du temps (54) par un ressort (108).

13. Mécanisme d'équation du temps marchante selon la revendication 12, **caractérisé en ce que** le levier d'équation du temps (68) est pourvu d'une première dent (110) en prise avec une seconde dent (112) correspondante prévue sur la couronne de différentiel mobile (100) pour commander le déplacement de cette dernière.

14. Mécanisme d'équation du temps marchante selon l'une quelconque des revendications 5 à 13, **caractérisé en ce que** le bâti de différentiel (84) comprend un bâti supérieur fixé sur un bâti inférieur (116) au moyen d'au moins une vis (114).

## Patentansprüche

1. Mechanismus der wandernden Zeitgleichung, umfassend ein Zeigersetzen, deren Aufgabe es ist, die Sonnenzeit oder wahre Zeit ausschließlich mittels eines Stundenzeigers der bürgerlichen Zeit (46) und eines Minutenzeigers der wahren Zeit (50) anzuzeigen, der mit dem Stundenzeiger der bürgerlichen Zeit (46) konzentrisch ist, wobei die Zeigersetzung keinen Minutenzeiger der bürgerlichen Zeit aufweist, wobei der Stundenzeiger der bürgerlichen Zeit (46) auf eine Kanone der bürgerlichen Stunden (70) getrieben ist, die von einem Uhrwerk in Drehung versetzt wird und die ihrerseits eine Kanone der Minuten der wahren Zeit (102) antreibt, auf die der Minutenzeiger der wahren Zeit (50) getrieben ist, wobei der Mechanismus der wandernden Zeitgleichung (44) ebenfalls eine Zeitgleichungskurvenscheibe (54) umfasst, die ein Profil aufweist, das bestimmt wird durch die Differenz, für jeden Tag des Jahres, zwischen der mittleren Sonnenzeit oder bürgerlichen Zeit und der Sonnenzeit oder wahren Zeit, wobei diese Zeitgleichungskurvenscheibe (54) für eine Umdrehung pro Jahr durch das Uhrwerk in Drehung versetzt wird, wobei die Position des Minutenzeigers der wahren Zeit (50) bestimmt wird durch die Position der Zeitgleichungskurvenscheibe (54), wobei der Mechanismus der wandernden Zeitgleichung ebenfalls eine Differenzialgetriebevorrichtung (64) umfasst, von der ein erster Eingang von einem Minutenrohr (72) gebildet wird, das von dem Uhrwerk angetrieben wird und das eine Umdrehung in 1 Stunde absolviert, und von der ein zweiter Eingang von der Zeitgleichungskurvenscheibe (54) gebildet wird, wobei die Differenzialgetriebevorrichtung (64) konzentrisch in Bezug auf den Minutenzeiger der wahren Zeit (50) angeordnet ist, wobei die Differenzialgetriebevorrichtung (64) einen Reduktionssatellitendrehteil (76) umfasst, über welchen ein Minutenrohrtrieb (74), auf dem das Minutenrohr (72) befestigt ist, die Kanone der Stunden der bürgerlichen Zeit (70) antreibt, auf die der Stundenzeiger der bürgerlichen Zeit (46) getrieben ist, und einen Multiplikatorsatellitendrehteil (90), über welchen die Kanone der Stunden der bürgerlichen Zeit (70) die Kanone der Minuten der wahren Zeit (102) antreibt, auf die der Minutenzeiger der wahren Zeit (50) getrieben ist.

2. Mechanismus der wandernden Zeitgleichung nach Anspruch 1, **dadurch gekennzeichnet, dass** der Reduktionssatellitendrehteil (76) es ermöglicht, die Drehgeschwindigkeit von einer vollen Umdrehung pro Stunde auf eine volle Umdrehung pro zwölf Stunden zu reduzieren, und dadurch, dass der Multiplikatorsatellitendrehteil (90) es ermöglicht, die Drehgeschwindigkeit von einer vollen Umdrehung in zwölf Stunden auf eine volle Umdrehung pro Stunde zu erhöhen.

3. Mechanismus der wandernden Zeitgleichung nach einem der Ansprüche 1 oder 2, **dadurch gekennzeichnet, dass** sich der Reduktionssatellitendrehteil (76) und der Multiplikatorsatellitendrehteil (90) um sich selbst drehen, indem sie eine Kreisbahn beschreiben, die auf die Kanone der Minuten der wahren Zeit (102) zentriert ist.

4. Mechanismus der wandernden Zeitgleichung nach Anspruch 3, **dadurch gekennzeichnet, dass** sich der Reduktionssatellitendrehteil (76) und der Multiplikatorsatellitendrehteil (90) in gleichem Abstand von der Kanone der Minuten der wahren Zeit (102) befinden.

5. Mechanismus der wandernden Zeitgleichung nach einem der Ansprüche 3 oder 4, **dadurch gekennzeichnet, dass** der Reduktionssatellitendrehteil (76) und der Multiplikatorsatellitendrehteil (90) von einem Differenzialgestell (84) freidrehend getragen werden, mit dem die Kanone der Stunden der bürgerlichen Zeit (70) fest verbunden ist.

6. Mechanismus der wandernden Zeitgleichung nach Anspruch 5, **dadurch gekennzeichnet, dass** der Reduktionssatellitendrehteil (76) drehend um einen ersten Sperrstift (82) montiert ist und der Multiplikatorsatellitendrehteil (90) drehend um einen zweiten Sperrstift (96) montiert ist, wobei der erste und zweite Sperrstift (82, 96) in dem Differenzialgestell (84) befestigt sind.

7. Mechanismus der wandernden Zeitgleichung nach Anspruch 6, **dadurch gekennzeichnet, dass** der Reduktionssatellitendrehteil (76) ein erstes Satellitenrad (78) umfasst, das mit einem ersten Satellitentrieb (80) fest verbunden ist.

8. Mechanismus der wandernden Zeitgleichung nach Anspruch 7, **dadurch gekennzeichnet, dass** der Minutenrohrtrieb (74) mit dem ersten Satellitenrad (78) ineinandergreift, und dadurch, dass der erste Satellitentrieb (80) auf einer ersten inneren Zahnung (86) einer festen Differenzialkrone (88) läuft, was des Effekt hat, das Differenzialgestell (84) drehen zu lassen.

9. Mechanismus der wandernden Zeitgleichung nach einem der Ansprüche 6 bis 8, **dadurch gekennzeichnet, dass** der Multiplikatorsatellitendrehteil (90) ein zweites Satellitenrad (92) umfasst, das mit einem zweiten Satellitentrieb (94) fest verbunden ist.

10. Mechanismus der wandernden Zeitgleichung nach Anspruch 9, **dadurch gekennzeichnet, dass** das zweite Satellitenrad (92) mit der Kanone der Minuten der wahren Zeit (102) ineinandergreift, und dadurch, dass der zweite Satellitentrieb (94) auf einer zweiten inneren Zahnung (98) einer beweglichen Differenzialkrone (100) läuft, die mit der Zeitgleichungskurvenscheibe (54) kinematisch verbunden ist.

11. Mechanismus der wandernden Zeitgleichung nach Anspruch 10, **dadurch gekennzeichnet, dass** die bewegliche Differenzialkrone (100) durch einen Zeitgleichungshebel (68) drehgesteuert wird, der mit einem Tastschnabel (106) versehen ist, mittels dessen der Zeitgleichungshebel (68) dem Profil der Zeitgleichungskurvenscheibe (54) folgt.

12. Mechanismus der wandernden Zeitgleichung nach Anspruch 11, **dadurch gekennzeichnet, dass** der Zeitgleichungshebel (68) durch eine Feder (108) elastisch anliegend gegen das Profil der Zeitgleichungskurvenscheibe (54) gehalten wird.

13. Mechanismus der wandernden Zeitgleichung nach Anspruch 12, **dadurch gekennzeichnet, dass** der Zeitgleichungshebel (68) mit einem ersten Zahn (110) in Eingriff mit einem entsprechenden zweiten Zahn (112) ausgestattet ist, der auf der beweglichen Differenzialkrone (100) vorgesehen ist, um die Verschiebung dieser Letzteren zu steuern.

14. Mechanismus der wandernden Zeitgleichung nach einem der Ansprüche 5 bis 13, **dadurch gekennzeichnet, dass** das Differenzialgestell (84) ein oberes Gestell umfasst, das auf einem unteren Gestell (116) mittels wenigstens einer Schraube (114) befestigt ist.

## Claims

1. Running equation of time mechanism comprising a hand arrangement, whose purpose is to indicate the apparent or true solar time by means of a civil hour hand (46) and a true solar minute hand (50) concentric with the civil hour hand (46), the hand arrangement being devoid of a civil minute hand, the civil hour hand (46) being pressed on a civil hour pipe (70) driven in rotation by a timepiece movement and driving in turn a true solar minute pipe (102) on which is pressed the true solar minute hand (50), the running equation of time mechanism (44) also comprising an equation of time cam (54) having a profile that is determined by the difference, on every day of the year, between the mean solar time or civil time, and the apparent solar time or true solar time, said equation of time cam (54) being driven in rotation at the rate of one revolution per year by the timepiece movement, the position of the true solar minute hand (50) being determined by the position of the equation of time cam (54), the running equation of time mechanism also including a differential gear device (64), a first input of which is formed by a cannon-pinion wheel (72), which is driven by the timepiece movement and which makes one revolution per hour, and a second input of which is formed by the equation of time cam (54), the differential gear device (64) being arranged concentrically with respect to the true solar minute hand (50), the differential gear device (64) including a planetary gear reduction wheel set (76), via which a cannon-pinion (74), on which the cannon-pinion wheel (72) is fixed, drives the civil hour pipe (70) on which is pressed the civil hour hand (46), and a planetary gear multiplier wheel set (90) via which the civil hour pipe (70) drives the true solar minute pipe (102) on which is pressed the true solar minute hand (50).

2. Running equation of time mechanism according to claim 1, **characterized in that** the planetary gear reduction wheel set (76) can reduce the speed of rotation from one complete revolution per hour to one complete revolution in twelve hours, and **in that** the planetary gear multiplier wheel set (90) can increase the speed of rotation from one complete revolution in twelve hours to one complete revolution per hour.

3. Running equation of time mechanism according to any of claims 1 or 2, **characterized in that** the planetary gear reduction wheel set (76) and the planetary gear multiplier wheel set (90) rotate on themselves describing a circular trajectory centred on the true solar minute pipe (102).

4. Running equation of time mechanism according to claim 3, **characterized in that** the planetary gear reduction wheel set (76) and the planetary gear multiplier wheel set (90) are equidistant from the true solar minute pipe (102).

5. Running equation of time mechanism according to any of claims 3 or 4, **characterized in that** the planetary gear reduction wheel set (76) and the planetary gear multiplier wheel set (90) are mounted to rotate freely on a differential frame (84) which is integral with the civil minute pipe (70).

6. Running equation of time mechanism according to claim 5, **characterized in that** the planetary gear reduction wheel set (76) is mounted to pivot about a first pin (82), and the planetary gear multiplier wheel set (90) is mounted to pivot about a second pin (96), the first and second pins (82, 96) being fixed in the differential frame (84).

7. Running equation of time mechanism according to claim 6, **characterized in that** the planetary gear reduction wheel set (76) includes a first planetary wheel (78) integral with a first planetary pinion (80).

8. Running equation of time mechanism according to claim 7, **characterized in that** cannon-pinion (74) meshes with the first planetary wheel (78), and **in that** the first planetary pinion (80) rolls over a first inner toothing (86) of an immobile differential crown wheel (88), which has the effect of rotating the differential frame (84).

9. Running equation of time mechanism according to any of claims 6 to 8, **characterized in that** the planetary gear multiplier wheel set (90) includes a second planetary wheel (92) integral with a second planetary pinion (94).

10. Running equation of time mechanism according to claim 9, **characterized in that** the second planetary wheel (92) meshes with the true solar minute pipe (102), and **in that** the second planetary pinion (94) rolls over a second inner toothing (98) of a mobile differential crown wheel (100), which is kinematically connected to the equation of time cam (54).

11. Running equation of time mechanism according to claim 10, **characterized in that** the pivoting of the mobile differential crown wheel (100) is controlled by an equation of time lever (68), provided with a feeler beak (106) via which the equation of time lever (68) follows the profile of the equation of time cam (54).

12. Running equation of time mechanism according to claim 11, **characterized in that** the equation of time lever (68) is held resiliently abutting against the profile of the equation of time cam (54) by a spring (108).

13. Running equation of time mechanism according to claim 12, **characterized in that** the equation of time lever (68) is provided with a first tooth (110) meshed with a second corresponding tooth (112) provided on the mobile differential crown wheel (100) to control the movement of the latter.

14. Running equation of time mechanism according to any of claim 5 to 13, **characterized in that** the differential frame (84) includes an upper frame secured to a lower frame (116) by mean of at least one screw (114).
